# EUROPÄISCHE PATENTSCHRIFT

(11) **EP 3 065 129 B1**
(45) Veröffentlichungstag und Bekanntmachung des Hinweises auf die Patenterteilung: **03.10.2018**
(21) Anmeldenummer: 15157123.9
(22) Anmeldetag: 02.03.2015
(51) Int. Cl.: G10K 11/16, H01F 27/33

(54) **Anordnung zur Verringerung der Schallemission eines Transformators oder einer Drossel**
Assembly for reducing the noise emissions of a transformer or a throttle
Agencement destiné à la réduction d'émission sonore d'un transformateur ou d'un dispositif d'étranglement

(43) Veröffentlichungstag der Anmeldung: 07.09.2016
(73) Patentinhaber: Siemens Aktiengesellschaft, 80333 München (DE)
(72) Erfinder: Brunnegger, Maximilian, 8654 Fischbach (AT); Pregartner, Helmut, 8160 Krottendorf (AT); Rechberger, Horst, 8160 Weiz (AT); Sari, Monther, 8160 Weiz (AT)
(74) Vertreter: Maier, Daniel Oliver

(56) Entgegenhaltungen:
- DE-B- 1 111 726
- DE-B3-102005 045 844
- US-A- 4 558 296
- US-A1- 2007 014 418
- US-B1- 6 661 322

## Beschreibung

### Technisches Gebiet

Die Erfindung betrifft allgemein das technische Gebiet elektrischer Transformatoren und Drosseln, mit einem Aktivteil, der in einem Kessel angeordnet und von einer Isolations- und Kühlflüssigkeit umgeben ist.

### Stand der Technik

Um die Abstrahlung von Betriebsgeräuschen bei einem flüssigkeitsgekühlten Transformator oder einer Drossel einzudämmen, sind verschiedene aktiv und passiv wirkende Einrichtungen bekannt, die entweder innerhalb des Kessels oder außen an der Kesselwand angeordnet sind. Beispielsweise wird in der GB 971,765 vorgeschlagen, im Kesselinneren geschäumte Platten anzuordnen, die von der Isolations- und Kühlflüssigkeit vollständig umgeben sind. In der internationalen Patentanmeldung PCT/EP2008/006917 werden plattenförmige Vakuumpaneele vorgeschlagen, welche außenseitig an der Kesselwand angebracht sind.

Trotz der Vielzahl von verschiedenartig wirkenden Einrichtungen und Maßnahmen ist das Problem der Geräuschimmission bei Transformatoren und Drosseln bis heute nicht zufriedenstellend gelöst. Ein besonderes Problem stellt dabei die bei derartigen Anlagen geforderte lange, möglichst wartungsarme Betriebsdauer von mehreren Jahrzehnten dar. Bei bislang bekannten Dämpfungseinrichtungen nimmt nämlich die Dämpfungswirkung mit zunehmender Betriebsdauer ab, - sei es durch Alterungsverhalten oder durch Materialermüdung, - bzw. erfordert aufwändige Maßnahmen zur Wartung.

Aus der US 6 661 322 B1 ist eine Anordnung zur Verringerung der Geräuschimmission eines elektrischen Transformators oder einer Drossel bekannt, wobei in einem Kessel, der mit einer Isolations- und Kühlflüssigkeit gefüllt ist, ein Aktivteil und ein volumenelastisches Paneel vorgesehen sind, welches von der Isolations-und Kühlflüssigkeit umgeben ist und einen mit einem Unterdruck beaufschlagten Hohlraum aufweist, wobei der Hohlraum zumindest teilweise von zumindest einer Metall-Membran begrenzt ist, so dass das Hohlraumvolumen bei einer Druckschwankung der Isolations- und Kühlflüssigkeit veränderbar ist, wobei im Hohlraum eine aus einem Metall hergestellte Federeinrichtung vorgesehen ist, die unter einer Vorspannung an der zumindest einen Metall-Membran abgestützt ist.

Die DE 10 2005 045844 b1 zeigt ein Schalldämmelement mit zwei Wandflächen, die durch eine Vielzahl an vorgespannten Federelementen miteinander verbunden sind.

Aus der US 4 558 296 ist eine schalldämpfende Vorrichtung für ein induktives Wechselstromgerät bekannt, bei der in dem Gehäuse des Gerätes eine hohle Schalldämpfungsplatte angeordnet ist, die mit Gas gefüllt ist und mindestens ein kraftübertragendes Element enthält, welches so angeordnet ist, dass es Druckkräfte zwischen Vorder- und Rückwand der Schalldämpfungsplatte zu übertragen vermag.

Die US 2007/014418A1 zeigt einen schwingungserregten Schalldämpfer mit dynamischer Abstimmung, bei dem die Schallabstrahlung einer schwingenden Oberfläche durch Ankopplung einer steifen Struktur an die schwingende Oberfläche mit einem nachgiebigen Element reduziert wird.

Die DE 11 11 726 B beschreibt einen flüssigkeitsgekühlten, geräuschgedämpften Transformator mit an den Kesselinnenwandungen angeordneten Schalldämmungsfächern, die als balgartige Federungskörper ausgebildet sind.

### Darstellung der Erfindung

Es ist eine Aufgabe der vorliegenden Erfindung, eine Anordnung zur Verringerung von Betriebsgeräuschen eines Transformators oder einer Drossel anzugeben, dessen Dämpfungswirkung über einen möglichst langen Betriebszeitraum nahezu unverändert aufrechterhalten bleibt und dessen Wartungsaufwand gering ist.

Gelöst wird diese Aufgabe durch einen Anordnung gemäß den Merkmalen des Patentanspruchs 1. Vorteilhafte Ausgestaltungen der Erfindung sind in den abhängigen Ansprüchen definiert.

Gemäß einem Grundgedanken der Erfindung wird im Kesselinneren mindestens ein volumenelastisches Paneel vorgesehen. Das Paneel weist einen mit Unterdruck beaufschlagten Hohlraum auf, welcher zumindest teilweise von einer Metall-Membran begrenzt ist. Im Hohlraum ist eine metallische Federeinrichtung vorgesehen, die an der Metall-Membran unter einer Vorspannung abgestützt ist. Dadurch wird erreicht, dass Flüssigkeits-Schallwellen, die sich in der Isolations- und Kühlflüssigkeit in longitudinaler Richtung ausbreiten durch die elastische Verformung der Metall-Membran zumindest teilweise aufgenommen werden. Die Schallenergie wird von der Verformungsarbeit der Metall-Membran und der metallischen Feder resorbiert. Die Steifigkeit wird dabei von der Wechselwirkung Metall-Membran, Federelement und angelegtem Unterdruck vorgegeben. Trifft beispielsweise eine vom Aktivteil abgestrahlte Flüssigkeits-Druckamplitude, - verursacht durch Magnetostriktion oder Kraftwirkung zwischen den Wicklungsleitern -, auf die Metall-Membran auf, so wird dessen Energie durch elastische Deformation der Metall-Membran und vorgespannter Feder zumindest teilweise aufgenommen und gelangt nicht an die Kesselwand. Folge davon ist, dass die Intensität der auf die Kesselwand auftreffenden Druckpositionen geringer ist. Die Kesselwand wird daher weniger stark zu Schwingungen angeregt, wodurch die Geräuschimmission des Kessels insgesamt geringer ist. Die verminderte Geräuschemission ist insbesondere dann von Vorteil, wenn der Transformator oder die Drossel in der Nähe eines Wohnbereichs installiert wird. Ein weiterer Vorteil ergibt sich durch die geringere mechanische Beanspruchung des Kessels selbst, dessen Wandstärke bzw. Versteifung dank der Erfindung dünner bzw. weniger aufwändig aufgebaut sein kann.

Konstruktiv günstig kann eine Ausführung der Erfindung sein, bei der jedes volumenelastische Paneel jeweils durch zwei einander gegenüberliegende Metall-Membranen und einem umlaufenden starren Membran-Rahmen gebildet ist. Jede Metall-Membran ist dabei auf dem Membran-Rahmen flüssigkeitsdicht bzw. gasdicht befestigt, zum Beispiel durch eine Schweißverbindung oder Lötverbindung. Im Zwischenraum zwischen den beiden sich etwa parallel gegenüberliegenden Metall-Membranen ist die Federeinrichtung angeordnet. Die Federeinrichtung ist an der einen und an der anderen Metallmembran unter Vorspannung abgestützt. Dadurch wird ein plattenförmiger flüssigkeitsschallabsorbierender Bauteil geschaffen, der vergleichsweise wenig Einbauraum im Kessel beansprucht. Die Montage und Unterbringung im Kessel ist daher einfach möglich.

Von Vorteil kann dabei sein, dass die Steifigkeit des volumenelastischen Elementes bzw. Paneels auf einfache Weise durch den im Hohlraum eingestellten Unterdruck und der Vorspannung zwischen Feder und Metall-Membran vorgegeben werden kann. Dies erleichtert die Anpassung an unterschiedliche Größen und Typen von Transformatoren bzw. Drosseln.

Um im Bereich der Abstützung zwischen Federelement und Metall-Membran den mechanischen Verschleiß möglichst gering zu halten, kann es günstig sein, wenn die Federeinrichtung eine Flach-Formfeder ist, welche bügelförmige Blattfeder-Elemente aufweist, die wechselweise jeweils an einer der beiden Metall-Membranen abgestützt sind. Dadurch kann die Dämpfungswirkung auch über viele Jahre nahezu unverändert aufrecht erhalten werden, ohne dass dafür zusätzlicher Wartungsaufwand erforderlich wäre. Die wechselweise bügelförmigen, vorstehenden Blattfeder-Rippen können einfach aus einer Blechtafel gestanzt und gebogen werden. Die Herstellungskosten sind gering.

Eine andere bevorzugte Ausführung der Erfindung ist dadurch gekennzeichnet, dass die Flach-Formfeder zu einer Omega-Form gebogen ist. Auch bei dieser Omega-Form der Feder wird erreicht, dass der mechanische Verschleiß zwischen Metall-Membran und metallischem Federelement so gering ist, dass die Zuverlässigkeit der Dämpfungswirkung über einen langen Betriebszeitraum ohne spezielle Wartung möglich ist.

Da sich diese beiden Bauformen der Flach-Formfeder, d.h. Blattfeder- bzw. Omega-Feder, auf einfache Weise als Stanz-Biege-Formteile hergestellt werden können, ist die Herstellung besonders einfach und kostengünstig.

Hinsichtlich der Kosten kann auch eine Ausführungsform günstig sein, bei der die Federeinrichtung ein Drahtgeflecht ist, welches an der Innenfläche einer jeden Metall-Membran anliegend angeordnet ist. Der Hohlraum kann dabei vollständig oder nur teilweise mit einem derartigen Drahtgeflecht gefüllt sein.

Von Vorteil ist ferner hin, wenn das volumenelastische Paneel einen prismatischen Grundkörper aufweist. Durch diese Plattenform ist die Unterbringung im Kessel eines Transformators meist ohne große bauliche Änderungen möglich.

Günstige ist ferner die Verwendung von korrosionsbeständigen metallischen Werkstoffen, sowohl für Metall-Membran, Membran-Rahmen, bzw. Drahtgeflecht als auch Flach-Formfeder. Dadurch ist auch über einen viele Jahre andauernden Betrieb nicht mit einer Verringerung oder Änderung der Dämpfungseigenschaft aufgrund von Korrosion zu rechnen.

Zur Applikation des Unterdrucks bietet es sich an, wenn im Rahmen des volumenelastischen Paneels eine verschließbare Öffnung, zum Beispiel eine Bohrung mit Gewinde, zur Herstellung des Unterdrucks im Hohlraum vorgesehen ist. Der Unterdruck kann dadurch auf einfache Weise bei der Herstellung des volumenelastischen Paneels erzeugt werden und das dichte Verschließen der Öffnung kann auf einfache Weise durch eine Dichtschraube erfolgen.

### Kurzbeschreibung der Zeichnung

Zur weiteren Erläuterung der Erfindung wird im nachfolgenden Teil der Beschreibung auf Zeichnungen Bezug genommen, aus denen weitere vorteilhafte Ausgestaltungen, Einzelheiten und Weiterbildungen der Erfindung anhand eines nicht einschränkenden Ausführungsbeispiels zu entnehmen sind. Es zeigen:
- Figur 1: in einer Aufsicht auf einen Transformatorkessel mit volumenelastischen Paneelen, innenseitig an einer Kesselwand;
- Figur 2: eine Seitenansicht der Figur 1;
- Figur 3: ein volumenelastisches Paneel mit einem Federelement bestehend aus bügelförmigen Federabschnitten in einer Querschnitts-Darstellung;
- Figur 4: einen Schnitt gemäß A-A in Figur 3;
- Figur 5: eine räumliche Darstellung des Federelements gemäß Figur 3 und Figur 4;
- Figur 6: eine andere mögliche Ausbildung der Federeinrichtung in Form einer Omega-Feder;
- Figur 7: eine Ausbildung der Federeinrichtung als Drahtgeflecht.

### Ausführung der Erfindung

Figur 1 zeigt in einer Draufsicht auf einen Kessel 1 eines Transformators ein Aktivteil 2 in einer isolations- und Kühlflüssigkeit 4. In einem Zwischenbereich 11 zwischen Aktivteil 2 und Kesselwand sind mehrere plattenförmige ausgebildete volumenelastische Paneele 3 angeordnet. Diese Paneele 3 haben einen Abstand sowohl zur Kesselwand als auch zu den Wicklungen bzw. zum Joch des Aktivteils 2. In der Figur 1 sind diese Paneele 1 im Kessel vertikal hängend angeordnet, wobei deren Befestigungsmittel nicht dargestellt sind. Der Querschnitt der Paneele 3 ist rechteckförmig. Der prismatischen Grundkörper lässt sich auf einfache Weise im Innenraum des Kessels 1 unterbringen.

Figur 2 zeigt eine Seitenansicht der Darstellung gemäß Figur 1. Zu sehen sind die vertikal angeordneten Paneele 3, die sich über die gesamte Länge des Kern-Schenkels des Aktivteils 2 erstrecken. Die vertikale Länge kann bei einem Leistungstransformator mehr als 10 m erreichen. Auf das Paneel 3 wirkt bei einer derartigen Anordnung ein hydrostatischer Druck von etwa 1 bar. In Figur 2 sind auch Paneele 3 dargestellt, die in einem Zwischenraum 11 zwischen Deckel und Bodenteil des Kessels 1 angeordnet sind.

Wie aus den Zeichnungen der Figur 1 und 2 hervorgeht, sind im Innenraum des Kessels 1 mehrere Paneele 3 sowohl im Seitenbereich als auch im Bereich des Deckels und des Bodenteils angeordnet. Jedes dieser volumenelastischen Paneele 3 wirkt bezüglich der Flüssigkeitsschallwellen wie ein nachgiebiger Metallbalg, ein so genannter "metal bellow". Ziel ist es dabei, durch ein nachgiebiges Verformungsverhalten die Druckpulsationen im Kessel 1 zu reduzieren. Bei einem Transformator können die Flüssigkeitsschallwellen Druckschwankungen in der Höhe von etwa 100 mbar aufweisen.

Durch die in Figur 1 und Figur 3 dargestellte Anordnung der Paneele 3 im Innenraum des Kessels 1 wird erreicht, dass vom Aktivteil 2 abgestrahlte Druckpulsationen der Isolations- und Kühlflüssigkeit 4 von den Paneelen 3 in ihrer Intensität gemindert werden. Folglich sind die auf die Wände des Kessels 1 auflaufenden Flüssigkeitsschallwellen in ihrer Intensität weniger energiereich. Die Schwingungsanregung der Kesselwände ist geringer. Der Kessel strahlt weniger Betriebsgeräusche ab. Darüber hinaus wird die mechanische Konstruktion des Kessels 1 entlastet. Die starre Kopplung zwischen Aktivteil und Kessel 1 ist weniger stark. Dadurch reduziert sich auch die dynamische Last, die auf den Kessel wirkt.

Im Folgenden werden nun die volumenelastischen Paneele 3 genauer gezeigt und in ihrer Wirkung näher erläutert.

Figur 3 zeigt eine erste Ausführungsform eines volumenelastischen Paneels 3. Das volumenelastische Paneel 3 besteht aus einem starren im Querschnitt rechteckigen Rahmen 8, der stirnseitig jeweils eine Fläche aufspannt, die mit einer Metall-Membran 6 bzw. 6' abgedeckt ist. Die Metall-Membran 6, 6' ist ein ebenes dünnwandiges Stahlblech, welches auf dem Membran-Rahmen 8 randseitig durch eine durchgehende Schweißnaht befestigt ist. Die Verbindung zwischen Metall-Membran 6 bzw. 6' und Rahmen 8 ist dicht, sowohl gegenüber Flüssigkeit als auch gegenüber Gas. Im Hohlraum 5 ist ein Federelement 7 angeordnet. Das Federelement 7 ist in der dargestellten Ausführung eine flache Form-Feder welche bügelförmige Blattfederelemente 9 aufweist. Diese bügelförmigen Blattfederelemente 9 stützen sich an der oberen Metall-Membran 6 und an der unteren Metall-Membran 6' ab. Im Bereich der Abstützung liegen die Blattfedern 9 flächig an der Innenfläche der jeweiligen Membran 6 bzw. 6' an. Dadurch tritt kaum Reibungsverschleiß auf.

Für die weitere Beschreibung sei davon ausgegangen, dass vor der bestimmungsgemäßen Verwendung an der Öffnung 10 ein Unterdruck angelegt wurde, so dass sich eine Vorspannung zwischen Federeinrichtung 7 und Metallmembran 6 bzw. 6' eingestellt hat.

Bei betriebsgemäße Verwendung im Kessel eines Transformators treffen auf den Metall-Membranen 6, 6' Druckwellen der Isolations-und Kühlflüssigkeit 4 auf. Die Longitudinalwellen wirken in Form eines Überdrucks bzw. eines Unterdrucks. Dadurch kommt es zu einer (weiteren) Einbuchtung bzw. Ausbuchtung der Metall-Membranen 6, 6'. Entsprechend der Druckamplitude gibt jede der Blattfedern 7 elastisch nach, sowohl in der einen als auch in der anderen Verformungsrichtung. Da die Federeinrichtung 7 seitlich nicht begrenzt ist, weicht sie in ihrer flächigen Erstreckung aus, was am besten anhand des Schnittes A-A in Figur 4 zu erkennen ist.

In Figur 5 ist das Federelement 7 in einer perspektivischen Ansicht zu sehen. Die Flachform-Feder besteht aus nebeneinanderliegenden parallel angeordneten Blattfeder-Elementen 9. Diese Elemente 9 sind rippenförmig ausgebildet. Parallel liegende Rippen sind wechselweise auf die eine, dann auf die andere Seite bügelförmig gebogen. Jeder Bügel 9 mündet jeweils mit seinem Ende in einen randseitigen Fixierbereich 12. Als Werkstoff dient ein rostbeständiges Feder-Stahlblech. Der Übergang Zwischenbügel 9 und Fixierbereich 12 ist materialeinheitlich.

Figur 6 zeigt in einer Querschnitts-Darstellung eine andere Ausführung des Federelementes 7. Hier ist das Federelement 7 eine Omega-förmige Feder gefertigt aus einem rostfreien Federstahl. Diese Omega-Feder liegt wieder mit ihren zur Metall-Membran 6, 6' zeigenden pilzförmigen Abschnitten flächig an der Innenfläche einer Metall-Membran 6 bzw. 6' an. Dadurch wird wieder erreicht, dass die Reibpartner 6 bzw. 6 und 7 flächig aneinander liegen, wodurch der Verschleiß sehr gering ist. Die Dämpfungseigenschaft ist daher über einen langen Betriebszeitraum unverändert.
Figur 7 zeigt schließlich eine dritte Ausführung des volumenelastischen Paneels 3, bei der das Federelement 7 durch ein Metallgeflecht im Innenraum 5 gebildet ist.

In den oben dargestellten Ausführungsbeispiele besteht das Federelement 7 sowie der Rahmen 8 und Metallmembranen 6, 6' aus einem nicht rostenden Stahl. Dies den Vorteil, dass korrosionsbedingte Alterung auch während einer langen Betriebszeit kaum zu erwarten ist, wodurch auch die Flüssigkeitsschall-Absorptionswirkung des Paneels 3 erhalten bleibt.

Zusammenstellung der verwendeten Bezugszeichen
- 1: Kessel
- 2: Aktivteil
- 3: volumenelastischen Paneel
- 4: Isolations- und Kühlflüssigkeit
- 5: Hohlraum
- 6, 6': Metall-Membran
- 7: Federelement, Flachform-Feder
- 8: Rahmen
- 9: Blattfeder
- 10: Öffnung
- 11: Zwischenraum
- 12: Fixierbereich

## Patentansprüche

1. Anordnung zur Verringerung der Geräuschimmission eines elektrischen Transformators oder einer Drossel, umfassend:
- einen Kessel (1), der mit einer Isolations- und Kühlflüssigkeit (4) gefüllt ist,
- ein Aktivteil (2), der im Kessel (1) angeordnet ist,
- wobei im Kessel (1) zumindest ein volumenelastisches Paneel (3) vorgesehen ist, welches von der Isolations-und Kühlflüssigkeit (4) umgeben ist und einen mit einem Unterdruck beaufschlagten Hohlraum (5) aufweist,
- wobei der Hohlraum (5) zumindest teilweise von zumindest einer Metall-Membran (6, 6') begrenzt ist, so dass das Hohlraumvolumen bei einer Druckschwankung der Isolations- und Kühlflüssigkeit (4) veränderbar ist,
- wobei im Hohlraum (5) eine aus einem Metall hergestellte Federeinrichtung (7) vorgesehen ist, die unter einer Vorspannung an der zumindest einen Metall-Membran (6, 6') abgestützt ist,
- wobei das zumindest eine volumenelastische Paneel (3) durch zwei einander gegenüberliegende Metall-Membranen (6, 6') und einem umlaufenden starren Membran-Rahmen (8) gebildet ist, wobei jede Metall-Membran (6, 6') auf dem Membran-Rahmen (8) dichtend befestigt ist, und wobei die Federeinrichtung (7) an der einen und an der anderen Metall-Membran (6, 6') abgestützt ist,
- wobei die Vorspannung der Federeinrichtung (7) von der Beaufschlagung des Unterdrucks abhängig ist, wobei die Federeinrichtung (7) ein Flach-Formfeder ist, welche bügelförmige Blattfeder-Elemente (9) aufweist (Figur 4), die wechselweise jeweils an einer der beiden Metall-Membranen (6, 6') abgestützt sind und in einer Fixierzone enden,
- **dadurch gekennzeichnet,**
- **dass** die Flach-Formfeder eine Omega-Form aufweist.

2. Transformator oder Drossel nach einem der Anspruch 1, **dadurch gekennzeichnet, dass** das volumenelastische Paneel (3) eine prismatischen Grundkörper aufweist.

3. Transformator oder Drossel nach einem der Ansprüche 1-2, **dadurch gekennzeichnet, dass** der Werkstoff aus dem Membran-Rahmen (8), Drahtgeflecht, Flach-Formfeder gebildet ist, ein korrosionsbeständiges Metall ist.

4. Transformator oder Drossel nach Anspruch 1, **dadurch gekennzeichnet, dass** am Membran-Rahmen (8) eine verschließbare Öffnung (10) zur Herstellung eines Unterdrucks im Hohlraum (5) ausgebildet ist.

5. Transformator oder Drossel nach einem der vorstehenden Ansprüche, **dadurch gekennzeichnet, dass** das zumindest eine volumenelastische Paneel (3) in einem Zwischenraum (11) zwischen Aktivteil (2) und Kessel (1) angeordnet ist.

## Claims

1. Arrangement for reducing the noise emissions of an electrical transformer or a choke, comprising:
- a boiler (1), which is filled with an insulating and cooling fluid (4),
- an active part (2), which is arranged in the boiler (1),
- wherein at least one panel (3) with an elastic volume is provided in the boiler (1), which panel (3) is surrounded by the insulating and cooling fluid (4) and has a cavity (5) under a vacuum,
- wherein the cavity (5) is at least partially delimited by at least one metal membrane (6, 6'), so that the cavity volume can be varied during a pressure fluctuation of the insulating and cooling fluid (4),
- wherein there is provision in the cavity (5) for a spring facility (7) made of metal, which is braced on the at least one metal membrane (6, 6') with a pretensioning,
- wherein the at least one panel (3) with an elastic volume is formed by two metal membranes (6, 6') opposite one another and a circumferential rigid membrane frame (8), wherein each metal membrane (6, 6') is fastened to the membrane frame (8) in a sealing manner, and wherein the spring facility (7) is braced on the one and on the other metal membrane (6, 6'),
- wherein the pretensioning of the spring facility (7) is dependent upon the vacuum being applied, wherein the spring facility (7) is a flat-shaped spring which has bracket-shaped leaf spring elements (9) (Figure 4), which are alternately braced on one of the two metal membranes (6, 6') in each case and end in a flexing zone,
- **characterised in that**
- the flat-shaped spring has an omega shape.

2. Transformer or choke according to one of claim 1, **characterised in that** the panel (3) with an elastic volume has a prismatic base body.

3. Transformer or choke according to one of claims 1-2, **characterised in that** the material formed by the membrane frame (8), wire mesh, flat-shaped spring is a corrosion-resistant metal.

4. Transformer or choke according to claim 1, **characterised in that** a closable opening (10) is embodied on the membrane frame (8) to produce a vacuum in the cavity (5).

5. Transformer or choke according to one of the preceding claims, **characterised in that** the at least one panel (3) with an elastic volume is arranged in an intermediate space (11) between active part (2) and boiler (1).

## Revendications

1. Agencement pour la réduction de l'émission sonore d'un transformateur électrique ou d'un dispositif d'étranglement, comportant :
- un chaudron (1) qui est rempli d'un liquide d'isolation et de refroidissement (4),
- une partie active (2) qui est disposée dans le chaudron (1),
- dans lequel il est prévu dans le chaudron (1) au moins un panneau élastique en volume (3), lequel est entouré du liquide d'isolation et de refroidissement (4) et comprend une cavité (5) soumise à une pression négative,
- dans lequel la cavité (5) est délimitée au moins en partie par au moins une membrane métallique (6, 6') de telle sorte que le volume de cavité soit modifiable lors d'une variation de pression du liquide d'isolation et de refroidissement (4),
- dans lequel il est prévu dans la cavité (5) un dispositif à ressort (7) produit à partir d'un métal qui, sous une précontrainte, s'appuie sur l'au moins une membrane métallique (6, 6'),
- dans lequel l'au moins un panneau élastique en volume (3) est formé de deux membranes métalliques (6, 6') opposées l'une à l'autre et d'un cadre de membrane (8) rigide périphérique, dans lequel chaque membrane métallique (6, 6') est fixée de manière étanche sur le cadre de membrane (8), et dans lequel le dispositif à ressort (7) s'appuie sur l'une et sur l'autre membrane métallique (6, 6'),
- dans lequel la précontrainte du dispositif à ressort (7) est dépendante de l'action de la pression négative, dans lequel le dispositif à ressort (7) est un ressort de forme plate, lequel comprend des éléments de ressort à lame (9) en forme d'étrier (Figure 4) qui s'appuient en alternance respectivement sur l'une des deux membranes métalliques (6, 6') et se terminent en une zone de fixation,
- **caractérisé en ce que**
- le ressort de forme plate présente une forme en oméga.

2. Transformateur ou dispositif d'étranglement selon la revendication 1, **caractérisé en ce que** le panneau élastique en volume (3) comprend un corps de base prismatique.

3. Transformateur ou dispositif d'étranglement selon l'une des revendications 1 à 2, **caractérisé en ce que** le matériau à partir duquel sont formés le cadre de membrane (8), le treillis métallique, le ressort de forme plate est un métal résistant à la corrosion.

4. Transformateur ou dispositif d'étranglement selon la revendication 1, **caractérisé en ce que** sur le cadre de membrane (8) est constituée une ouverture (10) pouvant être obturée pour la production d'une pression négative dans la cavité (5).

5. Transformateur ou dispositif d'étranglement selon l'une des revendications précédentes, **caractérisé en ce que** l'au moins un panneau élastique en volume (3) est disposé dans un espace intermédiaire (11) entre la partie active (2) et le chaudron (1).
